# EUROPÄISCHE PATENTANMELDUNG

(11) **EP 0 558 767 A1**
(43) Veröffentlichungstag der Anmeldung: **08.09.1993**
(21) Anmeldenummer: 91122410.3
(22) Anmeldetag: 31.12.1991
(51) Int. Cl.: E04C 2/40, E04C 2/08

(54) **Fussbodensystem**

(71) Anmelder: Röder GmbH, D-63654 Büdingen (DE)
(72) Erfinder: Röder, Heinz, W-6470 Büdingen 7 (DE)
(74) Vertreter: Müller-Wolff, Thomas, Dipl.-Ing.

(57) **Zusammenfassung**

Es soll ein großflächiges, aus ebenen Bodenplatten bestehendes Fußbodensystem entwickelt werden, das leicht auf- und abbaubar ist und auch auf unebenen Böden ohne Unterfütterung große Spannweiten von 2,50 m bis 3,0 m überbrückt.

Dies wird dadurch ermöglicht, daß bei einem Fußbodenystem, bestehend aus mehreren Hohlkammerelementen aus metallischem Werkstoff die Hohlkammerelemente 1 bis 4 mit an den Längsseiten verlaufenden Führungs- und Verklammerungsteilen 4,5 versehen sind, wobei die offenen Stirnseiten der Hohlkammerelemente flächenbündig mit jeweils einem Begrenzungsprofil 6,7 abschließen, das aus einem Aluminiumstrangpreßprofil mit Rechteckquerschnitt und einer verlängerten Basisfläche besteht, die als Auflagefläche für die Stirnseiten der Hohlkammerelemente dient, wobei die Enden der Begrenzungsprofile 6,7 mit dem jeweils außenliegenden Hohlkammerelement 1,4 form- und/oder kraftschlüssig verbunden sind.

## Beschreibung

Die Erfindung betrifft ein Fußbodensystem, bestehend aus mehreren Hohlkammerelementen aus metallischem Werkstoff, vorzugsweise aus Aluminium, die zu wiederholt auf- und abbaubaren Bodenplatten für Zelt- oder Hallenkonstruktionen zusammengesetzt sind.

Aus der DE-PS 32 46 576 ist ein Fußboden für Zelt- oder Hallenkonstruktionen bekannt, der aus rechteckigen Einzelfeldern besteht, die untereinander austauschbar und wiederholt auf- und abbaubar sind. Die Einzelfelder bestehen im wesentlichen aus Holzelementen, die an den Rändern von rahmenartig ausgebildeten Hohlprofilen gehalten werden. Der Auf- und Abbau der bekannten Fußböden ist zeitaufwendig, da die Einzelfelder untereinander und zu den Schmalseiten hin mit Schienenbalken durch Schrauben verbunden werden.

Andererseits sind Bodenplatten aus Aluminium bekannt, wobei einzelne Aluminiumstrangpreßprofile durch Schweißen miteinander zu größeren Flächenelementen verbunden werden. Dadurch sind die Bodenplatten dauerhaft miteinander verbunden und können nicht zu wiederholt auf- und abbaubaren Fußbodensystemen verwendet werden. Darüberhinaus besteht die Gefahr, daß die beim Schweißen auftretenden Temperaturen zu einem Verzug der großflächigen Bodenplatten führen, so daß ggf. aufwendige Richtverfahren erforderlich sind.

Aufgabe der vorliegenden Erfindung ist es, die beschriebenen Nachteile zu vermeiden und ein Fußbodensystem für großflächige, ebene Bodenplatten zu entwickeln, das leicht auf- und abbaubar und auch auf unebenem Boden ohne Unterfütterung große Spannweiten von 2,50 m bis 3m überbrückt.

Die Aufgabe wird erfindungsgemäß durch die in den Patentansprüchen angegebenen Merkmale gelöst.

Durch die Verwendung von seitlich über große Traglängen verlaufende Nut/Federsysteme werden dünnwandige, stranggepreßte Hohlkammerelemente großflächig miteinander verbunden. Durch eine besondere Riffelung in Längs- und Querrichtung der selbsttragenden Bodenplatten wird die Rutschfestigkeit verbessert und gleichzeitig ein optisch besonders strukturiertes Fußbodensystem geschaffen, das insbesondere für Festzelte und repräsentative Hallenkonstruktionen sehr geeignet ist.

Im folgenden wird die Erfindung anhand mehrerer Ausführungsbeispiele näher erläutert.

Es zeigen:
- Figur 1: Querschnitt durch ein erfindungsgemäßes Fußbodensystem;
- Figur 2: das erfindungsgemäße Fußbodensystem in Draufsicht;
- Figur 3: das erfindungsgemäße Hohlkammerelement.

Nach Figur 1 sind die erfindungsgemäßen Hohlkammerelemente 1,2,3,4 zu einem Fußbodensystem zusammengesteckt, wobei an den Längsseiten 11,12,13 Führungsteile 14,15,16 und Verklammerungsteile 17,18,19 angeordnet sind.

Die Stirnseiten der Hohlkammerelemente 1,2,3,4 sind im Querschnitt gemäß Figur 1 offen dargestellt, so daß die Hohlkammerstreben, wie z.B. 1a, 1b, 1c, zu erkennen sind. Die offenen Stirnseiten des Hohlkammerprofils werden von einem Begrenzungsprofil flächenbündig abgeschlossen.

Das Begrenzungsprofil ist aus Figur 2 zu erkennen. Es besteht im wesentlichen aus einem Aluminiumstrangpreßprofil mit Rechteckquerschnitt und einer verlängerten Basis B1, B2, die als Auflagefläche für die Stirnseiten der Hohlkammerelemente dient.

Das Begrenzungsprofil 7 ist mit den jeweils außenliegenden Hohlkammerelementen 1,4 form- und/oder kraftschlüssig verbunden. Dies geschieht üblicherweise durch eine Verschraubung, die die Basisfläche B1 oder B2 mit dem entsprechenden Hohlkammerelement verbindet.

Selbstverständlich kann das Fußbodensystem über die in Figur 2 dargestellte Form hinaus zu beiden Seiten der freien Auflageflächen der Begrenzungsprofile 6 oder 7 erweitert werden. Auch in der Querrichtung sind Erweiterungen der Hohlkammerelemente möglich, sofern entsprechende Führungs- und Verklammerungsteile an den Längsseiten vorgesehen sind. Für eine Flächenbündigkeit ist auch bei unebenem Boden gesorgt, da die Steifigkeit und Biegefestigkeit der Hohlkammerelemente ausreichen, um auch große Bodenvertiefungen zu überbrücken bzw. kleinere Erhebungen durch das Eigengewicht einzuformen.

Aus Figur 3 ist zu erkennen, daß die seitlichen Führungsnuten 4 der Hohlkammerelemente einen rechteckigen Querschnitt aufweisen. Dieser hat sich anhand zahlreicher Versuche als optimal erwiesen für eine ausreichende Führungskraft bei schwierigem Gelände unter gleichzeitig günstigen Montagebedingungen. Die Breite der Vertiefung sollte zwischen 20 und 30% der Gesamtbreite des Hohlkammerelementes liegen, damit eine ausreichende Stabilität des Fußbodensystems gewährleistet ist.

Um die Montage zwischen den einzelnen Hohlkammerelementen weiterhin zu erleichtern, ist es besonders vorteilhaft, wenn die Oberflächen 8 der Hohlkammerelemente an den der seitlichen Erhebung zugewandten Seiten in einem Winkel zwischen 8° und 12° abgeschrägt sind. Durch diese Abschrägung soll das Ineinanderschieben der Hohlkammerelemente erleichtert werden, insbesondere das Einrasten der den Oberflächen zugeordneten Nut/Federsystem begünstigen. Aus vielen Versuchen hat sich ergeben, daß die Federelemente 5.1 unter den im Freien herrschenden Witterungsbedingungen eine besondere Formgebung aufweisen müssen, damit sie mit angemessenem Kraftaufwand in die entsprechenden Nuten 5.2 auf den Oberflächen der benachbarten Hohlkammerelemente einrasten. Die Form der Federelemente ist aus der Figur 3 ersichtlich.

Besonders wichtig für Fußbodenelemente ist die Rutschfestigkeit auf der Oberfläche, die in den erfindungsgemäßen Beispielen durch eine Längs- und Querriffelung gegeben ist. Die Längs-Riffelung 9.1 bis 9.4 wird üblicherweise durch eine entsprechende Formgebung der Matritze beim Strangpressen der Hohlkammerelemente in diese eingebracht. Eine Querriffelung 10 wird vorzugsweise durch nachträgliche mechanische Bearbeitung erzeugt, wobei zumindest die Spitzen bzw. oberen Erhebungen der Längs-Riffelung entsprechend vertieft werden müssen.

Die in Figur 2 dargestellte Bodenplatte ist bei einer Länge von 2,50 m bis 3 m und einer Breite von 1 m als selbsttragende Einheit ausgebildet. Sie besteht aus einzelnen Hohlkammerprofilen 1,2,3,4, die jeweils eine Kammerhöhe von 45 mm bis 55 mm und eine Wandstärke von 1,5 mm bis 2 mm aufweisen. Durch die besonderen konstruktiven Bedingungen wird bei dem erfindungsgemäßen Fußbodensystem ein Höchstmaß an Steifigkeit bei gleichzeitig dünnwandigen und damit leichten Hohlkammerelementen ermöglicht. Dies ist besonders wichtig für die Montage vor Ort, in schwierigem Gelände und beim Transport über große Entfernungen.

Durch die Verwendung von naturfarbenen Aluminiumprofilen in der beschriebenen Anordnung von längsgeführten Hohlkammerelementen und quer angeordneten Begrenzungsprofilen wird durch eine dunkelfarbige Riffelung eine optisch besonders ansprechende Struktur erreicht.Diese ergibt bei Hallenkonstruktionen, die auf Messen oder für andere repräsentative Zwecke erstellt werden, einen besonders festlichen Anblick, der im Zusammenhang mit den technischen Vorteilen einen erheblichen Fortschritt gebenüber den bisherigen Fußbodensystemen unter Verwendung von Holzelementen darstellt.

## Patentansprüche

1. Fußbodensystem, bestehend aus mehreren Hohlkammerelementen aus metallischem Werkstoff, vorzugsweise aus Aluminium, die zu wiederholt auf- und abbaubaren Bodenplatten für Zelt- oder Hallenkonstruktionen zusammengesetzt sind, dadurch gekennzeichnet,
**daß** die Hohlkammerelemente (1 bis 4) mit an den Längsseiten verlaufenden Führungs- und Verklammerungsteilen ( 21/22 ) versehen sind, wobei die offenen Stirnseiten der Hohlkammerelemente (1 bis 4) flächenbündig mit jeweils einem Begrenzungsprofil (6,7) abschließen, das aus einem Aluminiumstrangpreßprofil mit Rechteckquerschnitt und einer verlängerten Basisfläche besteht, die als Auflagefläche für die Stirnseiten der Hohlkammerelemente dient, wobei die Enden der Begrenzungsprofile (6,7) mit dem jeweils außenliegenden Hohlkammerelement (1/4) form- und/oder kraftschlüssig verbunden sind.

2. Fußbodensystem nach Anspruch 1, dadurch gekennzeichnet,
**daß** die Führungs- und Verklammerungsteile aus einem Nut/Federsystem bestehen,
wobei die Federelemente (5.1) an den Seitenflächen der Hohlkammerelemente über diese hinausragen und in entsprechenden Nuten (5.2) auf den Oberflächen der benachbarten Hohlkammerelemente eingreifen, und
**daß** etwa in der Mitte der Seitenfläche der Hohlkammerelemente Vertiefungen (4.2) bzw. Erhebungen (4.1) für eine großflächige Führung der benachbarten Hohlkammerelemente untereinander angeordnet sind.

3. Fußbodensystem nach einem der vorhergehenden Ansprüche, dadurch gekennzeichnet,
**daß** die seitlichen Führungsnuten (21/22) in den Hohlkammerelementen einen rechteckförmigen Querschnitt aufweisen, wobei die Breite der Vertiefung zwischen 20 und 30% der Gesamtbreite des Hohlkammerelementes beträgt.

4. Fußbodensystem nach einem der vorhergehenden Ansprüche, dadurch gekennzeichnet,
**daß** auf den der seitlichen Erhebung der Hohlkammerelemente zugewandten Oberflächen (8.1), in einem Abstand von 20 bis 30% von der Längsseite des Hohlkammerelementes, jeweils eine Nut mit rechteckförmigem Querschnitt angeordnet ist,
wobei die Oberflächen (8.2) der Hohlkammerelemente zur seitlichen Erhebung hin um einen Winkel zwischen 8° und 12° abfallen.

5. Fußbodensystem nach einem der vorhergehenden Ansprüche, dadurch gekennzeichnet,
**daß** auf der Oberfläche der Hohlkammerelemente Längs-Riffelungen (9.1 bis 9.4) in Längsrichtung angeordnet sind, wobei zur Erhöhung der Rutschfestigkeit zumindest auf den Spitzen der Längs-Riffelung eine Querriffelung (10) vorgesehen ist.

6. Fußbodensystem nach einem der vorhergehenden Ansprüche, dadurch gekennzeichnet,
**daß** die selbsttragende Bodenplatte bei einer Länge von 2,50 m bis 3 m eine Breite von 1 m aufweist.

7. Fußbodensystem nach einem der vorhergehenden Ansprüche , dadurch gekennzeichnet,
**daß** die Höhe des Hohlkammerprofils zwischen 45 und 55 mm bei einer Wandstärke von 1,5 mm bis 2 mm beträgt.
